# EUROPÄISCHE PATENTSCHRIFT

(11) **EP 4 272 845 B1**
(45) Veröffentlichungstag und Bekanntmachung des Hinweises auf die Patenterteilung: **17.09.2025**
(21) Anmeldenummer: 23170370.3
(22) Anmeldetag: 27.04.2023
(51) Int. Cl.: A63C 7/10, A63C 9/08, A63C 9/084, A63C 9/086

(54) **FERSENHALTER MIT GERADER FÜHRUNGSBAHN DER HALTEELEMENTE BEI VERTIKALAUSLÖSUNG**
HEEL BINDING WITH STRAIGHT GUIDING PATHS OF RETAINING ELEMENTS DURING VERTICAL RELEASE
TALONNIÈRE AVEC GUIDAGE RECTILIGNE DES ÉLÉMENTS DE RETENUE POUR UNE LIBÉRATION VERTICALE

(30) Priorität: 02.05.2022 DE 102022110765
(43) Veröffentlichungstag der Anmeldung: 08.11.2023
(73) Patentinhaber: MARKER Deutschland GmbH, 82377 Penzberg (DE)
(72) Erfinder: Knye, Michael, 81539 München (DE)
(74) Vertreter: SSM Sandmair

(56) Entgegenhaltungen:
- EP-A1- 2 345 463
- EP-A1- 3 581 248
- EP-A2- 2 545 966
- US-A1- 2013 062 862

## Beschreibung

Die Erfindung betrifft eine Skibindung mit einem Zehenhalter, der bevorzugt in einer Draufsicht auf die Skibindung quer zu einer Längsrichtung der Skibindung eine Schwenkachse für einen vom Zehenhalter gehaltenen Skischuh definiert, und einen Fersenhalter mit einem Fersenhaltergehäuse und einem ersten Halteelement und einem zweiten Halteelement für einen Halteeingriff mit einer Skischuhferse. Das erste Halteelement und das zweite Halteelement bewegen sich bei einem Einstieg in die Bindung und bei einer Vertikalauslösung des Fersenhalters entlang gerader Führungsbahnen, die zumindest abschnittsweise jeweils quer zur Längsrichtung zu den Seiten voneinander weg schräg nach unten weisen.

Die Erfindung betrifft eine Skibindung mit einem Zehenhalter, der in einer Draufsicht auf die Skibindung quer zu einer Längsrichtung der Skibindung eine Schwenkachse für einen vom Zehenhalter gehaltenen Skischuh definiert, und einem Fersenhalter.

Bei der Skibindung handelt es sich bevorzugt um eine Skibindung, die vom Nutzer für das Tourengehen benutzt werden kann. Dabei kann die Tourenbindung so eingestellt werden, dass ein Aufstieg mit der Bindung möglich ist, sodass der Skischuh vom Fersenhalter freigegeben ist, und eine Abfahrt mit der Bindung möglich ist, bei der der Skischuh im Fersenhalter gehalten wird. Der Fersenhalter kann mit dem Skikörper oder mit einer Platte, die relativ zum Skikörper bewegt werden kann, verbunden sein.

Der Zehenhalter ist ein im Stand der Technik bekannter Zehenhalter, z.B. ein Zehenhalter für eine Tourenskibindung mit zwei sogenannten Pins, die seitlich in die Skischuhsohle in entsprechende Aufnahmen eingreifen können, um den Skischuh im Zehenhalter beim Aufstieg zu halten, so dass der Skischuh um eine Achse, die durch die Pins und die Aufnahmen der Skischuhsohle verläuft, verschwenkt werden kann.

Aus der US 2013/0062862 A1 ist ein Fersenhalter einer Skibindung bekannt, die für die Abfahrt und das Tourengehen geeignet ist. Um den Einstieg in der Fersenhalter vor der Abfahrt zu erleichtern, wird der Fersenhalter beim Einstieg gegen die Kraft der Andruckfeder mechanisch nach hinten verschoben. Um beim kurzfristigen Auftreten vertikaler Kräfte keine Fehlauslösung zu bewirken, wird der Auslöseweg für die Halteelemente verlängert. Ein ähnlicher Fersenhalter ist aus der EP 2 545 966 A2 bekannt. Ein weiteres Beispiel wird in dem Dokument EP11151042 offenbart.

Speziell für Tourengeher spielt das Gewicht der Tourenskibindung eine immer wichtigere Rolle, da jedes eingesparte Gramm an Gewicht das Tourengehen erleichtert. Gleichzeitig möchte man aber keine Abstriche bei der Sicherheit und Handhabung machen, weshalb eine Einstellbarkeit des Auslösewerts (sogenannter "Z-Wert") bei der Bindung essentiell ist. Bei höheren Z-Werten (gewählt nach Gewicht und Können des Tourengehers) leidet bei vielen Tourenbindungen der Einstiegskomfort der Bindung. Insbesondere bei Einstieg mit dem Skischuh in den Fersenhalter muss hier in der Regel die Auslösekraft überwunden werden, was bei höher gewählten Z-Werten sehr kraftraubend sein kann. Es ist daher eine Aufgabe der Erfindung, einen Fersenhalter für eine Tourenskibindung bereit zu stellen, der eine Einstellbarkeit des Auslösewerts ermöglicht und gleichzeitig einen verbesserten Einstiegskomfort bietet. Der Einstiegskomfort wird dadurch verbessert, dass die Einstiegskraft im Verhältnis zur Auslösekraft verringert wird.

Diese erfindungsgemäße Aufgabe erfüllt eine Skibindung mit den Merkmalen des Anspruchs 1.

Der Zehenhalter kann mit dem Ski direkt verbunden sein oder mit einer mit dem Ski verbundenen Basis verbunden werden.

Der Fersenhalter umfasst eine Basis, ein von der Basis aufragendes Fersenhaltergehäuse, ein erstes Halteelement und ein zweites Halteelement. Das erste Halteelement und das zweite Halteelement weisen jeweils einen Eingriffsabschnitt für einen Halteeingriff mit einer Skischuhferse, einen Lagerabschnitt und in Längsrichtung zwischen dem Eingriffsabschnitt und dem Lagerabschnitt bevorzugt einen Koppelabschnitt auf.

Das erste Halteelement und das zweite Halteelement können zwei separate Bauteile sein, die nicht miteinander geformt oder verbunden sind. Insbesondere kann es sich um zwei stabförmige Teile bevorzugt Vollkörperteile handeln, die einen konstanten oder über die Länge sich ändernden insbesondere runden oder kreisrunden Querschnitt haben.

Das erste Haltelement und das zweite Halteelement können Teile eines einzigen Halteelementkörpers sein, beispielsweise eines U-Bügels. In diesem Fall bilden die freien Enden des U-Bügels die Eingriffsabschnitte des erste Halteelements und des zweiten Halteelements und das gebogene, geschlossene Ende des U-Bügels bildet den Lagerabschnitt. Die Koppelabschnitte sind durch die zumindest im Wesentlichen parallelen zueinander verlaufenden U-Balken im Bereich zwischen den freien Enden und dem geschlossenen Ende des U-Bügels gebildet.

Weiterhin umfasst der Fersenhalter eine Stützeinrichtung, welche die Halteelemente im Bereich des jeweiligen Lagerabschnitts aufnimmt, und eine Vorspanneinrichtung, gegen deren Vorspannkraft die Haltelemente um die jeweilige Schwenkachse aus dem Halteeingriff bewegbar sind.

Bei der Stützeinrichtung kann es sich um einen Teil des Fersenhaltergehäuses handeln, das z.B. eine Aufnahme für den oder die Lagerabschnitte umfasst, wie z.B. eine Nut, in die das geschlossene Ende des U-Bügels gelegt werden kann. Die Stützeinrichtung kann auch ein zusätzliches Bauteil sein, dass den oder die Lagerabschnitt/e des/r Halteelements/e aufnimmt und mit dem Fersenhaltergehäuse verbunden oder verbindbar ist. Die Stützeinrichtung kann relativ zum Fersengehäuse bewegt werden oder der/die Lagerabschnitt/e können sich relativ zu der Stützeinrichtung bewegen.

Der Fersenhalter hat eine erste Führungsbahn, die in einer Draufsicht auf den Fersenhalter quer zur Längsrichtung erstreckt ist und das erste Halteelement in einem Führungseingriff quer zur Längsrichtung führt.

Der Fersenhalter hat eine zweite Führungsbahn, die in der Draufsicht quer zur Längsrichtung erstreckt ist und das zweite Halteelement in einem Führungseingriff quer zu Längsrichtung führt.

Die erste Führungsbahn für das erste Halteelement und die zweite Führungsbahn für das zweite Halteelement sind über ihre im Führungseingriff befindliche Erstreckung jeweils gerade oder aus geraden Führungsabschnitten zusammengesetzt und weisen jeweils zumindest abschnittsweise quer zur Längsrichtung zu den Seiten voneinander weg schräg nach unten. Durch die Wahl eines geeigneten Neigungswinkels zur Schrägstellung der ersten und zweiten Führungsbahn wird das Verhältnis von Einstiegskraft zu Auslösekraft verringert und dadurch ein kraftreduzierter Einstieg in die Skibindung ermöglicht.

Die erste Führungsbahn und die zweite Führungsbahn können jeweils einen quer zur Längsrichtung geraden beispielsweise im Wesentlichen horizontal ausgerichteten geraden inneren Führungsbahnabschnitt und wenigstens einen quer zur Längsrichtung ausgerichteten geraden äußeren Führungsbahnabschnitt umfassen. Wobei der innere Führungsabschnitt mit einem inneren Ende einer horizontalen Mittellängsebene am nächsten liegen kann, während ein äußeres Ende des äußeren Führungsabstand einen größten Abstand der jeweiligen Führungsbahn von der Mittellängslinie haben kann. Der innere Führungsbahnabschnitt und der äußere Führungsbahnabschnitt der ersten und der zweiten Führungsbahn gehen in einem Winkel ineinander über oder sind winklig miteinander verbunden. Bei dem Winkel handelt es sich bevorzugt um einen stumpfen Winkel. Der Winkel kann größer sein als 160°, bevorzug größer als 165°, besonders bevorzugt ca. 170°. Der Übergang von dem inneren Führungsbahnabschnitt in den äußeren Führungsbahnabschnitt kann erfolgen, wenn das jeweilige Haltelement im Führungseingriff ca. 25% bis 75% des Weges entlang der Führungsbahn zurückgelegt hat. Der Übergang von dem inneren Führungsbahnabschnitt in den äußeren Führungsbahnabschnitt kann dabei beispielsweise einen eckigen oder auch runden Verlauf aufweisen.

Der Führungseingriff für das erste Halteelement und der Führungseingriff für das zweite Halteelement sind bevorzugt in einer dem Zehenhalter zugewandten vorderen Gehäusewand des Fersenhaltergehäuses gebildet. Insbesondere kann es sich im Langlöcher in der Gehäusewand handeln. Die Langlöcher können einen Durchmesser quer zu ihrer Längserstreckung haben, der im Wesentlichen dem Durchmesser des ersten Halteelements bzw. des zweiten Halteelements entspricht. Die Führungseingriffe können auch in einem oder jeweils einem zusätzlichen, bevorzugt plattenförmigen Bauteil gebildet sein, das in Längsrichtung vor dem Fersenhaltergehäuse angeordnet ist und/oder mit dem Fersenhalter verbunden ist oder verbunden werden kann.

Beim Lösen des Halteingriffs bzw. bei einer Vertikalauslösung des Fersenhalters bewegt sich das erste Halteelement entlang der ersten Führungsbahn, die nur einen ersten Führungsbahnabschnitt umfasst, in einer ersten geneigten Ebene und das zweite Halteelement entlang der zweiten Führungsbahn, die nur einen ersten Führungsbahnabschnitt umfasst, in einer zweiten geneigten Ebene. Bevorzugt ist die zweite geneigte Ebene ein Spiegelbild der ersten geneigten Ebene mit der horizontalen Mittelebene des Fersenhalters als Spiegelebene.

Bestehen die erste Führungsbahn und die zweite Führungsbahn jeweils aus einem inneren Führungsbahnabschnitt und einem äußeren Führungsbahnabschnitt, bewegt sich bei Lösen des Halteeingriffs bzw. bei einer Vertikalauslösung des Fersenhalters das erste Halteelement entlang der ersten Führungsbahn im inneren Führungsbahnabschnitt entlang einer dritten im Wesentlichen horizontalen Ebene und im äußeren Führungsbahnabschnitt entlang der geneigten ersten Ebene und das zweite Halteelement entlang des inneren Führungsbahnabschnitts in einer vierten im Wesentlichen horizontalen Ebene und entlang des äußeren Führungsbahnabschnitts entlang der geneigten zweiten Ebene. Ist die zweite Führungsbahn eine Spiegelung der ersten Führungsbahn und sind die dritte Ebene und die vierte Ebene horizontal ausgerichtet, so bilden die beide Ebenen eine gemeinsame Ebene.

Die erste geneigte Ebene und die zweite geneigte Ebene können zu einer horizontalen Aufstandsfläche für den Fersenhalter einen Neigungswinkel nach unten von 4° bis 22°, bevorzugt von 8° bis 15°, und besonders bevorzugt von ca. 10° bzw. 10°±2° haben.

Die dritte Ebene und die vierte Ebene können horizontal Ebenen parallel zu der horizontalen Aufstandsfläche für den Fersenhalter sein oder sie können zu der horizontalen Aufstandsfläche einen positiven oder negativen Neigungswinkel von <4° haben.

Der Fersenhalter kann ferner eine Stellstruktur umfassen, die in einem Eingriff mit dem Koppelabschnitt des ersten Haltelements eine Schwenkachse für das erste Haltelement und in einem Eingriff mit dem Koppelabschnitt des zweiten Haltelements eine Schwenkachse für das zweite Haltelement in einer Seitenansicht jeweils quer zur Längsrichtung definiert.

Die Stellstruktur kann klammerförmig oder bügelförmig sein, mit einer Hauptstrebe oder Traverse und zwei an den Enden der Hauptstrebe in Wesentlichen senkrecht vorstehenden Armen, die sich im Wesentlichen parallel zueinander erstrecken. Die Arme umfassen jeweils ein freies Ende. Die Arme sind fest mit der Hauptstrebe verbunden oder bevorzugt in einem Stück mit der Hauptstrebe urgeformt. Der erste Arm, der mit dem Koppelabschnitt des ersten Haltelements zusammenwirkt, und der zweite Arm, der mit dem Koppelabschnitt des zweiten Halteelements zusammenwirkt, können im Bereich ihrer freien Enden gebogen sein, so dass die freien Enden einander gegenüberliegen. Der erste Arm und der zweite Arm können an dem ersten bzw. zweiten Halteelement an sich zugewandten seitlichen Innen- oder einander abgewandten seitlichen Außenseiten der Halteelemente anliegen und/oder das jeweilige Haltelement seitlich innen oder außen umgreifen. Die Arme können durch Krafteinwirkung zum Beispiel der Haltelemente elastisch verformt werden. Die Hauptstrebe kann in einer Draufsicht auf den Fersenhalter über oder unter den Haltelementen angeordnet sein. Alternativ kann die Stellstruktur auch eine geschlossene Geometrie aufweisen und das erste bzw. zweite Halteelement umschließen. Dabei können entsprechende Öffnungen für das erste bzw. zweite Halteelement in der Stellstruktur vorgesehen sein.

Die Lagerabschnitte können in der Draufsicht gegen die Vorspannkraft der Vorspanneinrichtung aufeinander zu bewegt und die Schwenkachsen können an voneinander abgewandten, außenliegenden Längsseiten der Koppelabschnitte oder einander zugewandten, innenliegenden Längsseiten der Kopplungsabschnitte oder auf der Achse der Haltelemente gebildet sein. Dabei können zusätzliche Lagerelemente für die Halteelemente Verwendung finden, die insbesondere gemeinsam mit der Stellstruktur entlang der Halteelemente verschoben werden können.

Die Stellstruktur ist relativ zum Fersenhaltergehäuse und den Halteelementen in unterschiedliche Stellpositionen verstellbar und in den Stellpositionen jeweils fixierbar. Die Verstellung der Stellstruktur verstellt die Position der jeweiligen Schwenkachse relativ zu den Halteelementen und vorzugsweise auch relativ zum Fersenhaltergehäuse und verändert dadurch z.B. eine zum Lösen des Halteeingriffs erforderliche Auslösekraft in Vertikalrichtung.

Die Stellstruktur ist bevorzug linear in Längsrichtung der Skibindung bewegbar. Dazu kann die Stellstruktur entlang der Koppelabschnitte kontinuierlich verschoben und in jeder Position gegen ein ungewolltes Verschieben gesichert werden. Dabei kann die Stellstruktur stufenlos verschoben und in der jeweiligen Position gesichert werden. Die Sicherung kann hierbei durch selbstsichernde Elemente erfolgen. Weiterhin kann die Stellstruktur auch in unterschiedliche, vorgebebene Rastpositionen bewegt und dort gesichert werden. Die Position der Stellstruktur an den Koppelabschnitten kann ein Kraft zum Einsteigen in den Fersenhalter und/oder eine Auslösekraft des Fersenhalters, bevorzugt im Wesentlichen senkrecht nach oben, bestimmen. Die Auslösekraft muss beispielsweise bei harten Schlägen des Skis oder im Falle eines Sturzes überwunden werden, um das Fersenende des Skischuhs in Vertikalrichtung aus dem Fersenhalter zu entlassen. Dadurch können Verletzungen vermieden oder zumindest die Verletzungsgefahr vermindert werden.

Die Stützeinrichtung kann die Halteelemente im Bereich des jeweiligen Lagerabschnitts in Längsrichtung festlegen. Das heißt, die in der Stützeinrichtung gehaltenen Halteelemente können in Längsrichtung der Skibindung bzw. des Fersenhalters innerhalb des Fersenhaltergehäuses nicht linear in Richtung des Zehenhalters und/oder in die Gegenrichtung bewegt werden. Die in der Stützeinrichtung gehaltenen und in Längsrichtung festgelegten Haltelemente können jedoch um eine jeweilige Rotationsachse drehbar in der Stützeinrichtung gelagert sein.

Die Verstellung der Stellstruktur kann eine Verstellung der Position der Schwenkachsen in Längsrichtung der Skibindung bewirken.

Die Stellstruktur kann ein erstes Widerlagerelement seitlich neben dem Koppelabschnitt des ersten Halteelements und ein zweites Widerlagerelement seitlich neben dem Koppelabschnitt des zweiten Halteelements aufweisen. Die Widerlagerelemente weisen bevorzugt eine glatte Oberfläche mit geringem Reibungswiderstand auf. Das Material der Widerlagerelemente weist bevorzug einen kleinen Elastizitätskoeffizienten auf, bevorzugt einen Elastizitätskoeffizienten, der im Wesentlichen einem Elastizitätskoeffizienten des Materials der Halteelemente entspricht oder kleiner ist. Dazu können die Widerlagerelemente beispielsweise aus dem gleichen Material gebildet sein, wie die Haltelemente.

Die Vorspannkraft der Vorspanneinrichtung kann den Koppelabschnitt des ersten Halteelements quer zur Längsachse der Skibindung in einen Anschlagkontakt mit dem ersten Widerlagerelement und den Koppelabschnitt des zweiten Halteelements quer zur Längsachse der Skibindung in einen Anschlagkontakt mit dem zweiten Widerlagerelement spannen.

Die Schwenkachsen können im Anschlagkontakt der Koppelabschnitte und des jeweiligen Widerlagerelements gebildet werden.

Die Stellstruktur kann eine Traverse aufweisen, die relativ zum Fersenhaltergehäuse in Längsrichtung verschiebbar geführt ist und sich in der Draufsicht über oder unter den Halteelementen quer zur Längsrichtung und vorzugsweise seitlich über die Halteelemente hinaus erstreckt.

Die Widerlagerelemente können mit der Traverse verbunden oder an der Traverse geformt sein und dem jeweiligen Koppelabschnitt lateral zugewandt jeweils eine bevorzugt konvex runde Kontaktfläche aufweisen, mit welcher der jeweilige Koppelabschnitt in dem Anschlagkontakt ist. Die Wiederlagerelemente können an der Traverse drehbar gelagert sein.

Die Vorspannkraft der Vorspanneinrichtung kann im jeweiligen Lagerabschnitt quer zur Längsrichtung und/oder quer zu den Schwenkachsen auf die Halteelemente wirken.

Die Vorspanneinrichtung kann eine oder mehrere auf Druck vorgespannte Federn oder Federelemente umfassen. Die jeweilige Feder kann eine quer zur Längsrichtung und/oder quer zu den Schwenkachsen weisende Federachse haben. Das heißt, die Federachse kann im Wesentlichen parallel zu der Schwenkachse für den vom Zehenhalter gehaltenen Skischuh oder senkrecht zu einer Unterseite der Basis nach oben gerichtet sein.

Die Stützeinrichtung kann ein quer zur Längsrichtung bewegliches erstes Stützelement und ein quer zur Längsrichtung bewegliches zweites Stützelement umfassen. Dabei kann das erste Stützelement das erste Halteelement in Längsrichtung stützen und das zweite Stützelement kann das zweite Halteelement in Längsrichtung stützen.

Die Vorspannkraft der Vorspanneinrichtung kann in die Stützelemente eingeleitet werden.

Der Fersenhalter weist bevorzugt eine Führung auf, vorzugsweise eine Führungsbahn, welche die Stützelemente in einem Führungseingriff, vorzugsweise in einem Gleitkontakt, quer zur Längsrichtung und quer zu den Schwenkachsen führt. Der Fersenhalter weist bevorzugt eine erste Führungsbahn für das erste Halteelement und eine zweite Führungsbahn für das zweite Halteelement auf.

Das erste Stützelement kann das erste Halteelement um eine Längsachse des ersten Halteelements drehbar lagern. Das zweite Stützelement kann das zweite Halteelement um eine Längsachse des zweiten Halteelements drehbar lagern.

Das erste Halteelement kann einen zweiarmigen Hebel um die erste Schwenkachse und das zweite Halteelement kann einen zweiarmigen Hebel um die zweite Schwenkachse bilden. Die Hebel können jeweils einen von der zugehörigen Schwenkachse in Richtung auf den jeweiligen Eingriffsabschnitt erstreckten vorderen Hebelarm und einen von der zugehörigen Schwenkachse in Richtung auf den jeweiligen Lagerabschnitt erstreckten hinteren Hebelarm aufweisen. Durch die Verstellung der Stellstruktur kann die Position der jeweiligen Schwenkachse und für das jeweilige Halteelement das Verhältnis der Länge des vorderen Hebelarms zur Länge des hinteren Hebelarms verstellt werden.

Die Vorspannkraft der Vorspanneinrichtung im jeweiligen Lagerabschnitt kann in einer Krafteinleitstelle wirken. Dabei kann die Länge des vorderen Hebelarms des jeweiligen Halteelements von der zugehörigen Schwenkachse bis zu einem freien vorderen Ende des jeweiligen Halteelements und die Länge des hinteren Hebelarms des jeweiligen Halteelements von der zugehörigen Schwenkachse bis zur Krafteinleitungsstelle des jeweiligen Halteelements gemessen werden. Die jeweilige Schwenkachse kann in Längsrichtung des zugehörigen Halteelements so weit hin und her verstellt werden, dass das Verhältnis der Länge des vorderen Hebelarms zur Länge des hinteren Hebelarms von einem kleinsten Wert auf einen größten Wert vergrößert werden kann. Dabei kann das Hebelverhältnis des vorderen Hebelarms zum hinteren Hebelarm in einem Bereich zwischen 0,5:1 bis 5:1, bevorzugt zwischen 1:1 bis 4:1 liegen.

Der Fersenhalter kann ferner ein Einstellorgan umfassen, das mit der Stellstruktur so gekoppelt ist, dass eine Verstellung des Einstellorgans die Verstellung der Stellstruktur bewirkt und die Stellstruktur in jeder Stellposition z. B. aufgrund Reibschluss oder aufgrund der Gewindesteigung eines die Verstellung bewirkendes Gewindes einer vom Einstellorgan umfassten Schraube fixiert ist.

Das Fersenhaltergehäuse kann für eine Seitenauslösung des Fersenhalters gegen eine Vorspannkraft vorzugsweise einer weiteren Vorspanneinrichtung relativ zur Basis um eine vertikal gerichtete Drehachse bewegt werden. Eine derartige Auslöseeinrichtung für die Seitenauslösung eines Fersenhalters ist aus der Patentanmeldung DE 10 2017 120 702 A1 der Anmelderin bekannt, die diesbezüglich in Bezug genommen wird.

Im Folgenden wird die Erfindung anhand von Figuren näher erläutert. Die Figuren zeigen:
- Figur 1:: perspektivische Ansicht eines Fersenhalters;
- Figur 2:: Vertikalschnitt in Längsrichtung der Skibindung durch den Fersenhalter der Figur 1;
- Figur 3:: Ansicht eines Vertikalschnitts durch den Fersenhalter der Figur 1 quer zur Längsrichtung in Höhe der Stützeinrichtung;
- Figur 4:: Ansicht des Fersenhalters der Figur 1 von oben in einer Schnittansicht entlang dem Schnitt C-C aus der Figur 3;
- Figur 5:: Ansicht des Fersenhalters der Figur 1 von oben in einer Schnittansicht entlang dem Schnitt D-D aus der Figur 3;
- Figur 6:: Ansicht des Fersenhalters der Figur 1 von oben in einer Schnittansicht entlang dem Schnitt E-E aus der Figur 3;
- Figur 7:: Vertikalschnitt durch den Fersenhalter der Figur 1 entlang der Mittelachse eines der Halteelemente, ohne Fersenhaltergehäuse und mit einer ersten Ausführung der Stützeinrichtung;
- Figur 8:: Vertikalschnitt durch den Fersenhalter der Figur 1 entlang der Mittelachse eines der Halteelemente, ohne Fersenhaltergehäuse und mit einer zweiten Ausführung der Stützeinrichtung;
- Figur 9:: Explosionszeichnung einer zweiten Ausführung einer Mechanik umfassend die Halteelemente, die Stützeinrichtung und die Stellstruktur;
- Figur 10:: diverse Schnittansichten der Mechanik der Figur 9;
- Figur 11:: Vorderseite Fersenhaltergehäuse mit geraden Führungsbahnen für die Halteelemente, erste Ausführung;
- Figur 12:: Vorderseite Fersenhaltergehäuse mit geraden Führungsbahnen für die Halteelemente, zweite Ausführung;
- Figur 13:: erste Ausführung der Mechanik mit vorgespannten Halteelementen;
- Figur 14:: Mechanik der Figur 13 mit komprimierter Vorspanneinrichtung.
- Figur 15:: Skizze von einem Skischuh-Insert in Kontakt mit einem Haltelement beim Einstieg in den Fersenhalter
- Figur 16:: Skizzen von einem Skischuh-Insert in Kontakt mit einem Haltelement beim Einstieg bzw. Auslösen und der wirkenden Kräfte

Die Figur 1 zeigt einen Fersenhalter 1 einer nicht vollständig gezeigten Skibindung, die weiterhin einen nicht dargestellten, im Stand der Technik bekannten Zehenalter umfasst.

Der Fersenhalter 1 umfasst eine Basis 2, die im gezeigten Ausführungsbeispiel als Schlitten ausgeführt ist, der auf eine mit dem nicht gezeigten Ski verbindbare Schiene S aufgeschoben werden kann. Von der Basis 2 ragt ein bevorzugt mehrteiliges Fersenhaltergehäuse 3 auf. Das Fersenhaltergehäuse 3 kann mit der Basis 2 fest verbunden oder mit einem der Fersenhaltergehäuseteile (32, 33) in einem Stück beispielweise durch Druckguss oder ein generatives Verfahren gebildet sein.

Eine Skibremse B ist mit der Schiene S verbunden, wobei die Skibremse B respektive die Bremsarme A1, A2 mittels einer Feststell- und Freigabemechanik, von der nur ein Freigabehebel H zu sehen ist, für den Aufstiegsmodus in der gezeigten Position festgelegt werden kann. Für den Alpinmodus kann die Festlegung mithilfe des Freigabehebels H aufgehoben werden, so dass die Bremsarme A1, A2 respektive deren freien Enden von der Mechanik nach unten bewegt werden, wenn das Pedal P der Skibremse B lastfrei ist.

Das Fersenhaltergehäuse 3 umfasst eine dem nicht gezeigten Zehenhalter zugewandte Frontwand 31 mit einer ersten Durchgangsöffnung 38 für ein erstes Halteelement 4 und einer zweiten Durchgangsöffnung 39 für ein zweites Halteelement 5. Das erste Halteelement 4 und das zweite Haltelement 5 sind innerhalb des Fersenhaltergehäuses 3 gelagert. Aus dem Fersenhaltergehäuse 3 ragen in Richtung des nicht gezeigten Zehenhalters ein Eingriffsabschnitt 41 des ersten Halteelements 4 und ein Eingriffsabschnitt 51 des zweiten Halteelements 5.

Die Figur 2 zeigt einen mittigen Längsschnitt durch den Fersenhalter 1 der Figur 1. In der Schnittansicht ist zu sehen, dass das Fersenhaltergehäuse 3 einen Hohlraum 11 bildet, in dem eine im Folgenden beschriebene Mechanik angeordnet ist, mit der eine Einstiegskraft in den Fersenhalter 1 und/oder ein Auslösekraft für eine Senkrechtauslösung des Fersenhalters 1 eingestellt werden kann.

Das Fersenhaltergehäuse 3 besteht im Ausführungsbeispiel aus einem ersten Fersengehäuseteil 32 und einem zweiten Fersengehäuseteil 33, die miteinander verliersicher aber relativ zueinander drehbar verbunden werden können. Das Fersenhaltegehäuse 3 ist über des zweite Fersengehäuseteil 32 mit der Basis 2 verbunden. Bevorzugt ist das Fersenhaltergehäuseteil 32 mit der Basis 2 so verbunden, dass es relativ zur Basis 2 um eine Drehachse R, die senkrecht von der Basis 2 in Y-Richtung aufragt, drehen kann. Das zweite Fersengehäuseteil 33 umfasst eine Kulisse 14, die eine Kugel 15 lagert. Die Kugel 15 kann im Ausführungsbeispiel mittels eines Federelements 16 gegen die Kulisse 14 gespannt werden, wodurch eine Querauslösekraft des Fersenhalters 1 eingestellt werden kann. Eine derartige Auslöseeinrichtung für die Querauslösung eines Fersenhalters ist aus der Patentanmeldung DE 10 2017 120 702 A1 der Anmeldering bekannt, die diesbezüglich in Bezug genommen wird.

Die Figur 2 zeigt das erste Haltelement 4. Von dem ersten Haltelement 4 ist der Eingriffsabschnitt 41 und ein Lagerabschnitt 43 zu sehen, während ein zwischen Eingriffsabschnitt 41 und Lagerabschnitt 43 liegender Koppelabschnitt 42, der den Eingriffsabschnitt 41 mit dem Lagerabschnitt 43 verbindet, verdeckt ist. Der Lagerabschnitt 43 ist in einer Stützeinrichtung 6 gelagert und gesichert, so dass das erste Haltelement 4 sich zumindest nicht relativ zu dem Fersenhaltergehäuse linear in die Längsrichtung X bewegen kann. Zu sehen ist ferner eine Vorspanneinrichtung 10 mit einer Federkraft F, die auf die Stützeinrichtung im Wesentlichen quer zur Längsrichtung X in Querrichtung Y wirkt.

Oberhalb des ersten Halteelements 4 im Bereich des Koppelabschnitts 42 ist ein Teil einer Stellstruktur 8 dargestellt, deren Position entlang des Koppelabschnitts 43 relativ zum Fersenhaltergehäuse 3 verändert werden kann, um eine Auslösekraft zum Lösen des Fersenhalters 1 aus einem Halteeingriff mit einer Skischuhferse einzustellen.

Im Ausführungsbeispiel kann die Stellbewegung der Stellstruktur 8 durch ein Einstellorgan 9, das hier als eine mit der Stellstruktur 8 fest verbundenen Mutter 9b oder einem in die Stellstruktur 8 in einer Durchgangsöffnung geschnittenen Gewinde und einer Schraube 9a gebildet ist. Durch Drehen der Schraube 9a in der Mutter 9b bzw. dem Gewinde wird die Stellstruktur 8 in oder gegen die Längsrichtung X bewegt.

Die Figur 3 zeigt einen Vertikalschnitt durch den Fersenhalter quer zur Längsrichtung X im Bereich der Stützeinrichtung 6 für das erste Halteelement 4 und einer Stützeinrichtung 7 für das zweite Haltelement 5. Die Stützeinrichtungen 6 und 7 umfassen jeweils eine Öffnung, in die das erste und das zweite Halteelement 4, 5 mit dem jeweiligen Lagerabschnitt 43, 53 eingreifen oder die die Halteelemente 4, 5 mit dem jeweiligen Lagerabschnitt 43, 53 durchgreifen. Die Vorspanneinrichtung 10 stützt sich an einander zugewandten Seitenflächen der Stützeinrichtungen 6, 7 ab und spannt diese in die gezeigten Positionen vor. Gegen die Vorspannkraft F der Vorspanneinrichtung 10 können die Stützeinrichtungen 6, 7 aufeinander zubewegt werden. Dabei werden im Ausführungsbeispiel die beiden Stützeinrichtungen 6, 7 in einer vom Fersenhaltergehäuse 3 gebildeten Führung bewegt. Im gezeigten Beispiel haben die Stützeinrichtungen 6, 7 den Querschnitt eines Parallelogramms und werden bei einer Annäherung aneinander gleichzeitig entlang einer Schrägen in Y-Richtung und Z-Richtung bewegt.

Die Figur 4 zeigt eine Schnittansicht des Fersenhaltergehäuses 3 in Längsrichtung X und parallel zu einer Auflagefläche, auf welcher der Fersenhalter 1 aufliegt (siehe Figur 3 Schnitt C-C).

Der Schnitt C-C zeigt die Auslöseeinrichtung für eine Querauslösung des Fersenhalters 1 mit der Kugel 15 und das Verbindungselement, das das zweite Fersenhaltergehäuse 33 mit dem ersten Fersenhaltergehäuseteil 32 verliersicher verbindet. Zu sehen ist die Schiene S, auf die das Fersenhaltergehäuse 3 aufgeschoben ist, die Basis 2 und die Schnittebene C-C mit den Öffnungen für die Auslöseeinrichtung für die Querauslösung und einen Teil der zweiten Fersenhaltergehäuseteils 33. Durch eine weitere Öffnung sind die Stützeinrichtungen 6, 7 für das erste Halteelement 4 bzw. das zweite Halteelement 5 zu sehen, mit der Vorspanneinrichtung 10. Die Stützeinrichtungen 6, 7 werden durch die Vorspannkraft F der Vorspannvorrichtung 10 in eine Endposition vorspannt, wenn keine Kraft an den Eingriffsabschnitte 41, 51 der Halteelemente 4, 5 angreift, um diese in Querrichtung Z nach außen zu drücken.

Zwei weitere Öffnungen geben den Blick auf die Stellstruktur 8 frei, respektive den Teil der Stellstruktur 8 der in Y-Richtung unterhalb der Halteelemente 4, 5 liegt. Angedeutet sind Widerlager 12, 13 respektive Aufnahmen für diese Widerlager 12, 13, deren Bedeutung im Folgenden noch ausführlich beschrieben wird.

Die Figur 5 zeigt eine weitere Schnittansicht des Fersenhaltergehäuses 3 in Längsrichtung X und parallel zu einer Auflagefläche, auf welcher der Fersenhalter 1 aufliegt (siehe Figur 3 Schnitt D-D).

Der Schnitt durch das Fersenhaltergehäuse 3 verläuft hier oberhalb der Halteelemente 4, 5. Zu sehen ist eine Eingriffsöffnung für ein Werkzeug zum Einstellen der Kraft einer Voreinspannvorrichtung für die Querauslösung. Weiterhin kann man die Stützeinrichtungen 6, 7 sehen und die Vorspanneinrichtung 10, die mit der Federkraft F die Stützeinrichtungen 6, 7 in eine gezeigte Ruheposition vorspannt.

In der mittleren, rechteckigen Öffnung im ersten Fersenhaltergehäuseteil 32 ist das obere Ende des zweiten Fersenhaltergehäuseteils 33 zu erkennen, das unterhalb der Stellstruktur 8 angeordnet ist. Von der Stellstruktur 8 ist eine Traverse zu sehen, die das erste Haltelement 4 und das zweite Halteelement 5 übergreift, mit einer schlitzförmigen Öffnung, in der im Ausführungsbeispiel eine Mutter 9b angeordnet ist. Die Mutter 9b kann relativ zu der Traverse der Stellstruktur 8 nicht bewegt werden. Die Mutter 9b bildet einen Teil des Einstellorgans 9. Ein weiteres Teil wird durch die Schraube 9a gebildet.

Schließlich zeigt die Figur 5 das erste Halteelement 4 mit dem Eingriffsabschnitt 41, dem Koppelabschnitt 42 und dem Lagerabschnitt 43, und das zweite Halteelement 5 mit dem Eingriffsabschnitt 51, dem Koppelabschnitt 52 und dem Lagerabschnitt 53. Die Lagerabschnitte 43, 53 sind mit den Stützeinrichtungen 6, 7 so verbunden, dass sie relativ zum Fersenhaltergehäuse 3 nicht in und gegen die Längsrichtung X bewegt werden können. Eine Drehung der Halteelemente 4, 5 um die jeweilige Rotationsachse ist dagegen nicht ausgeschlossen. In der gezeigten Position werden die Stützeinrichtungen 6, 7 durch die Vorspanneinrichtung 10 in Positionen gehalten, die im Wesentlichen einem maximalen Abstand der beiden Stützeinrichtungen 6, 7 zueinander quer zur Längsrichtung X in Y-Richtung entspricht. Die Halteelemente 4, 5 verlaufen parallel zueinander, wobei Mittellängsachsen oder Rotationsachsen der Halteelemente 4, 5 in einer gemeinsamen Ebene, die parallel zu der Auflagefläche des Fersenhalters 1 verläuft, in Längsrichtung X ausgerichtet sind.

Die Figur 6 zeigt eine weitere Schnittansicht des Fersenhaltergehäuses 3 in Längsrichtung X und parallel zu einer Auflagefläche, auf welcher der Fersenhalter 1 aufliegt (siehe Figur 3 Schnitt E-E).

Der Schnitt durch das Fersenhaltergehäuse 3 verläuft hier mittig der Halteelemente 4, 5. Zu sehen sind wie im Schnitt C-C (Figur 4) Teile der Vorrichtung zum Einstellen der Kraft einer Voreinspannvorrichtung für die Querauslösung. Weiterhin kann man die Stützeinrichtungen 6, 7 sehen und die Vorspanneinrichtung 10, die mit der Federkraft F die Stützeinrichtungen 6, 7 in eine Ruheposition vorspannt.

Erstmals zeigt die Figur 6 die Position der Wiederlager 12, 13. Die Widerlager 12, 13 sind mit der Stellstruktur 8 verbunden. Die Verbindung kann eine Lagerung sein, so dass sich die Widerlager 12, 13 um die jeweilige im Wesentlichen in Y-Richtung ausgerichtete Rotationsachse drehen können. Die Widerlager 12, 13 können stift- oder tonnenförmig gebildet sein, bevorzugt sind sie rotationssymmetrisch gebildet. In einer weiteren Ausführung können die Wiederlager 12, 13 drehfest mit der Stellstruktur 8 verbunden oder durch die Stellstruktur 8 selbst gebildet sein. Im Ausführungsbeispiel umfasst die Stellstruktur 8 für jedes der Halteelemente 4, 5 zumindest im gezeigten unteren Abschnitt zwei Seitenwangen 84, 85 und eine die zwei Seitenwangen 84, 85 an deren freien Enden verbindende Querstrebe 83, die das Lager für oder die Widerlager 12, 13 umfassen. Die Stützstruktur 8 kann in einem Stück durch z.B. Druckguss oder ein generatives Verfahren urgeformt sein oder aus mehreren miteinander gefügten Teilen bestehen.

Die Widerlager 12, 13 liegen direkt an den Halteelementen 4, 5 an und bilden Schwenkachsen B₄, B₅, die sich im Wesentlichen in Y-Richtung erstrecken. Werden die Haltelemente 4, 5 zum Beispiel beim Einstieg in den Fersenhalter 1 oder einer Vertikalauslösung in Richtungen voneinander weggedrückt, bilden die Widerlager 12, 13, respektive die Punkte oder Linien auf den Widerlagern 12, 13 in denen die Haltelemente 4, 5 die Widerlager 12, 13 berühren, Drehpunkte für die Halteelemente 4, 5. Die Widerlager 12, 13 können relativ zueinander nicht in Y-Richtung bewegt werden und bilden Schwenkachsen B₄, B₅ für die Haltelemente 4, 5. Je nach der Position der Stützstruktur 8 entlang der Kopplungsabschnitte 42, 52 der Haltelemente 4, 5 und relativ zum Fersenhaltergehäuse 3, werden die Halteelemente 4, 5 in einen ersten Hebelarm H₁ mit einer Länge L₁ und einen zweiten Hebelarm H₂ mit einer Länge L₂ unterteilt (Figur 7). Der erste Hebelarm H₁ erstreckt sich vom vorderen freien Ende der Halteabschnitte 41, 51 bis zu der jeweiligen Schwenkachse B₄, B₅, der zweite Hebelarm H₂ von der jeweiligen Schwenkachse B₄, B₅ bis in die Lagerabschnitte 43, 53 der jeweiligen Stützeinrichtung 6, 7. Dabei ist der erste Hebelarm H₁ umso länger, je kürzer ein Abstand zwischen der Stellstruktur 8 oder den Schwenkachsen B₄, B₅ und den Stützeinrichtungen 6, 7 ist, und umso kürzer, je größer ein Abstand zwischen der Stellstruktur 8 oder den Schwenkachsen B₄, B₅ und den Stützeinrichtungen 6, 7 ist. Das Längenverhältnis H₁:H₂ zwischen erstem Hebelarm H₁ und zweitem Hebelarm H₂ bestimmt mit welcher Kraft die Lagerabschnitte 43, 53 der Haltelemente 4, 5 auf die Stützeinrichtungen 6, 7 einwirken, um diese aus der Ruheposition (siehe Figur 3) in Y-Richtung und Z-Richtung aufeinander zu bewegen. Je größer das Verhältnis H₁:H₂ ist, desto kleiner die Kraft, die notwendig ist, um die Skischuhferse aus dem Halteeingriff mit den Halteelementen 4 und 5 zu bewegen.

Die Figuren 7 und 8 zeigen jeweils einen Vertikalschnitt entlang der Längsachse X durch den Fersenhalter 1, wobei das Fersenhaltergehäuse 3 respektive das erste Fersenhaltergehäuseteil 32 nicht gezeigt ist, um einen störungsfreien Blick auf das Halteelement 4 mit der Stützeinrichtung 6 und der Stellstruktur 8 zu geben. Die Figuren 7 und 8 unterscheiden sich in der Festlegung des Halteelements 4 an der Stützeinrichtung 6 und in der Position der Schwenkachse B₄ für das Halteelement 4. Die Kombination von Haltelementen 4, 5, Stützeinrichtungen 6, 7 mit Vorspanneinrichtung 10, und Stellstruktur 8 kann als Mechanik 20 bezeichnet werden, mit der eine Position der Schwenkachsen B₄, B₅ bestimmt und dadurch die Kraft, mit der die Halteelemente 4, 5 eine Skischuhferse im Halteingriff halten, eingestellt werden kann.

Die Figur 7 wird ausführlich beschrieben, das zur Figur 7 Gesagte gilt entsprechend für die Figur 8. In der Figur 7 ist die Basis 2 gezeigt, Teile des zweiten Fersenhaltergehäuseteils 33, die Auslösevorrichtung für eine Querauslösung des Fersenhalters mit dem Federelement 16 zum Einstellen der Auslösekraft, und die Schiene S, die mittels Schrauben mit einem Ski verbunden werden kann.

In der Figur 7 ist ferner das Halteelement 4 gezeigt, das im Lagerabschnitt 43 in der Stützeinrichtung 6 verankert ist, so dass es relativ zur Stützeinrichtung 6 nicht in die Längsrichtung bewegt werden kann, aber optional relativ zur Stützeinrichtung 6 um seine Rotationsachse verdreht werden kann. Das Halteelement 4 ist ein Stab bevorzugt aus einem Vollmaterial, beispielsweise aus einem Leichtmetall wie gehärtetem Aluminium oder aus Stahl. Insbesondere kann das Haltelement 4 ein Rundstab sein, mit einem runden bevorzugt kreisrunden Durchmesser.

Die gezeigte Stützeinrichtung 6 hat eine Durchgangsöffnung 61 die von dem Lagerabschnitt 43 des Halteelements 4 durchgriffen wird. Im Ausführungsbeispiel weist das Halteelement 4 im Eingriffsabschnitts 41 und Koppelabschnitt 42 einen ersten Durchmesser auf, der Lagerabschnitt 43 weist einen zweiten Durchmesser, der im Wesentlichen dem Innendurchmesser der Durchgangsöffnung 61 entspricht, auf, wobei der zweite Durchmesser kleiner ist als der erste Durchmesser. Der Übergang von dem ersten Durchmesser auf den zweiten Durchmesser ist stufenförmig mit bevorzugt einer einzigen Stufe. Das freie Ende des Lagerabschnitts 43 ist mit einer Kappe 18 verbunden, deren Durchmesser größer ist als der Durchmesser des Lagerabschnitts 43. Die Kappe 18 kann auf das Halteelement 4 aufgeschraubt oder in des Halteelement 4 eingeschraubt sein und dabei die Stützeinrichtung 6 in Richtung des Koppelabschnitts 42 spannen, so dass dieser fest an der Stufe, in der der zweite Durchmesser in den ersten Durchmesser übergeht, anliegt. Wenn, wie gezeigt, der Lagerabschnitt 43 die Stützeinrichtung 6 durchgreift und aus der Stützeinrichtung 6 an der dem Eingriffsabschnitt 41 abgewandten Ende herausragt, kann die Sicherung auch beispielsweise durch einen Sprengring erfolgen, der bevorzugt so geformt ist, dass er die Stützeinrichtung 6 in Richtung des Koppelabschnitts 42 spannt. Eine Relativbewegung der Stützeinrichtung 6 zu dem Halteelement 4 sollte durch die Kappe 18 oder den Sprengring verhindert werden.

Um einen Reibungswiderstand bei einer Drehung des Haltelements 4 in der Durchgangsöffnung 61 zu verringern, kann eine Innenumfangswand der Durchgangsöffnung 61 und oder die Außenoberfläche des Lagerabschnitts 43 bearbeitet, zum Beispiel feingeschliffen oder beschichtet sein.

Die Stützeinrichtung 6 kann ein Widerlagerelement 12 (siehe Figur 6) umfassen, das eine Schwenkachse B₄ für das Halteelement 4 definiert.

In der Figur 8 umfasst die Verbindung von Stützeinrichtung 6 und Halteelement 4 ein Drehlager 19, im Ausführungsbeispiel ein Kugel- oder Tonnenlager, um einen Reibungswiderstand bei einer Drehung des Halteelements 4 um seine Rotationsache in der Durchgangsöffnung 61 gering zu halten.

Die Stützeinrichtung 6 der Figur 8 umfasst kein Widerlagerelement 12. Die Schwenkachse B₄ wird durch die Kante des dem Eingriffsabschnitt 41 des Halteelements 4 zugewandte Ende der Stützeinrichtung 6 gebildet. Das heißt, dass die Stützeinrichtung 6 aus einem Material gebildet sein muss, mit einer Materialhärte, die wenigstens der Materialhärte des Materials, aus dem das Halteelement 4 gebildet ist, entspricht.

In der Figur 9 ist eine weitere Ausführung der Mechanik 20' gezeigt, mit der die Kraft des Halteingriffs der Halteelemente 4', 5' des Fersenhalters 1 eingestellt werden kann. Die Explosionsskizze zeigt, dass sich die Mechanik 20' gegenüber der Mechanik 20 der vorbeschriebenen Ausführung deutlich unterscheidet.

Das erste Halteelement 4' und das zweite Halteelement 5' sind hakenförmig, die Vorspanneinrichtung 10 überträgt die Vorspannkraft F über ein Kraftübertragungselement 10a' auf die Stützeinrichtungen 6', 7' und die Stelleinrichtung 8' umfasst eine Führung 81' für das erste Halteelement 4' und eine Führung 82' für das zweite Halteelement 5'. Die Vorspannkraft F der Vorspanneinrichtung 10 wirkt in Y-Richtung.

Die Halteelemente 4', 5' können mit den hakenförmigen Enden 17' in Öffnungen der Stützeinrichtungen 6', 7' eingeführt und eingerastet werden, so dass sich die Stützeinrichtungen 6', 7' relativ zu den Halteelementen 4', 5' nicht mehr linear in die Längsrichtung X bewegen können. Eine Drehung oder ein Verschwenken der Halteelemente 4', 5' in durch die Rotationsachsen der Enden 17' gebildeten Schwenkachsen ist bevorzugt jedoch möglich.

Die Stellstruktur 8' besteht aus mehreren Teilen, die miteinander gekoppelt werden können. Ein Teil ist ein Traverse die die beiden Halteelemente 4', 5' in Z-Richtung überspannt und an dem jeweiligen Ende einen senkrecht in Y-Richtung abstehenden Arm umfasst, der die Haltelemente 4', 5' seitlich überdeckt. Mit den Armen können Führungselemente 81', 82' gekoppelt werden, die eine Durchgangsöffnung in Längsrichtung X haben, die als Führungen für die Haltelemente 4', 5' dienen. Bevorzugt überdecken die Arme die Führungselemente 81', 82' in X- und Y- Richtung. Die Führungselemente 81', 82' haben an einer Oberseite in Y-Richtung vorstehende Verbindungselemente, die mit entsprechenden Gegenverbindungselementen an der Traverse zusammenwirken, um die Koppelung herzustellen. Im gezeigten Ausführungsbeispiel sind die Verbindungselemente zylindrisch geformt, die Gegenverbindungselemente sind Öffnungen in der Traverse, die die Verbindungselemente aufnehmen. Bevorzugt können die Verbindungselemente und damit die Führungselemente 81', 82' im gekoppelten Zustand in den Öffnungen um eine in Y-Richtung ausgerichtete Schwenkachse verschwenkt werden. Um ein Schwenken der Führungselemente 81' 82' zu unterstützen, können die Führungselemente 81', 82' eine den jeweiligen Arm zugewandte ballige Oberfläche haben.

Die Vorspanneinrichtung 10 ist so in den Fersenhalter 1 eingebaut, dass die Vorspannkraft F senkrecht zur Längsachse in Y-Richtung wirkt. Um die Vorspannkraft F auf die Stützeinrichtungen 6', 7' zu übertragen, wirkt die Vorspanneinrichtung 10 auf ein Kraftübertragungselement 10a' ein, das die Vorspannkraft F auf die Stützeinrichtungen 6', 7' überträgt. Im Ausführungsbeispiel ist das Kraftübertragungselement 10a' teilweise stumpfpyramidenförmig mit zwei Auflageflächen für die Stützeinrichtungen 6', 7'. Die dem Kraftübertragungselement 10a' zugewandten Enden der Stützeinrichtungen 6', 7' weisen zumindest eine schräge Seite auf oder sind dreieckig. Die schräge Seite oder ein dem Kraftübertragungselement 10a' zugewandter Schenkel des Dreiecks sind so ausgebildet, dass sie vollflächig an Auflageflächen des Kraftübertragungselements 10a' anliegen, wenn die Vorspanneinrichtung 10 das Übertragungselement 10a' gegen die Stützeinrichtungen 6', 7' spannt.

Schließlich umfasst die Mechanik 20' noch das Einstellorgan 9, das im Beispiel aus einer Schraube 9a und einer mit der Stellstruktur 8' verbindbaren Mutter 9b gebildet ist.

Die Figur 9 zeigt des Weiteren die Mechanik 20' nach dem Zusammenbau.

Die Figur 10 zeigt in vier Skizzen Ansichten der und Schnitte durch die zusammengebaute Mechanik 20' der Figur 9.

Die erste Skizze a) zeigt eine Seitenansicht der Mechanik 20' in Längsrichtung. Das Halteelement 5' durchgreift die Stelleinrichtung 8' und ist mit seinem hakenförmigen Ende 17' in der Stützeinrichtung 7' gelagert. Das hakenförmige Ende 17' des Haltelements 5' erstreckt sich bis zu einer Öffnung in einer Oberseite der Stützeinrichtung 7' und ist im Wesentlichen plan mit der Oberseite. Die Vorspanneinrichtung 10 drückt mit der Vorspannkraft F das Kraftübertragungselement 10a' in Y-Richtung gegen die Stützeinrichtungen 6', 7'.

Die zweite Skizze b) zeigt einen Horizontalschnitt in Längsrichtung der Mechanik 20' in Höhe der Mittel- bzw. Rotationsachsen der Halteelemente 4', 5'. Diese Ansicht zeigt gut die den Armen der Stellstruktur 8' zugewandten balligen Oberflächen der Führungselemente 81', 82' für die Halteelemente 4', 5`. Die balligen Oberflächen definieren die Position der Schwenkachsen B₄, B₅ für die Halteelemente 4' 5'. Werden die den Stützeinrichtungen 6', 7' abgewandten Enden der Halteelemente 4', 5' in Pfeilrichtung bewegt, schwenken die Halteelemente 4', 5' in den Schwenkachsen B₄, B₅. Dadurch werden die Stützeinrichtungen 6', 7' in Pfeilrichtung aufeinander zu und gegen die Vorspannkraft F der Vorspanneinrichtung 10 entlang des Kraftübertagungselements 10a' in Y-Richtung nach unten bewegt.

Die dritte Skizze c) zeigt eine Vertikalschnittansicht der Mechanik 20', bei der die Stützeinrichtungen 6', 7' in Längsrichtung X mittig geschnitten ist. Die Vorspanneinrichtung 10 spannt das Kraftübertragungselement 10a' im teilpyramidenförmigen Bereich flächig gegen die Stützeinrichtungen 6', 7', die im Ausführungsbeispiel ein dem Kraftübertragungselement 10a' zugewandtes dreieckig geformtes Ende hat. Die hakenförmigen Enden 17' der Halteelemente 4', 5' liegen in einer Vertikalbohrung der Stützeinrichtungen 6', 7' und verhindern dadurch, dass sich die Haltelemente 4' 5' relativ zu den Stützeinrichtungen 6', 7' linear in oder gegen die Längsrichtung X bewegen können. Die Stützeinrichtungen 6', 7' wiederum sind in dem nicht gezeigten Fersenhaltergehäuse 3 so eingebaut, dass sie sich relativ zu dem Fersenhaltergehäuse 3 nicht linear in oder gegen die Längsrichtung X bewegen können.

Die vierte Skizze d) zeigt einen vertikalen Schnitt durch die Mitte der Stellstruktur 8' mit den Führungselementen 81', 82'. Die Führungselemente 81', 82' sind mit der Traverse der Stellstruktur 8' wie gezeigt gekoppelt oder verbunden, die Führungselemente 81', 82' liegen im Bereich eines jeweiligen Scheitelpunkts bzw. einer jeweiligen Scheitellinie der balligen Oberseiten an den Führungselementen 81', 82' zugewandten Innenwänden der Arme der Stellstruktur 8' an. Die Stellstruktur 8' umfasst mittig einen Aufnahmeraum für die Mutter 9b des Einstellorgans 9.

Die Figur 11 zeigt die Frontwand 31 des Fersenhaltergehäuses 3 vom Zehenhalter gesehen. In der Frontwand 31 ist eine erste Führungsbahn 100 für das erste Halteelement 4 gebildet und eine zweite Führungsbahn 200 für das zweite Halteelement 5. Die erste Führungsbahn 100 hat einen einzigen Führungsbahnabschnitt 101 mit einem inneren Ende 100i und einem äußeren Ende 100a. Die zweite Führungsbahn 200 hat einen Führungsbahnabschnitt 201, ein inneres Ende 200i und ein äußeres Ende 200a. Das innere Ende 100i der ersten Führungsbahn 100 und das innere Ende 200i der zweiten Führungsbahn 200 weisen zueinander einen kleineren Abstand auf als die jeweiligen äußeren Enden 100a, 200a. Zudem sind die Führungsbahnen 100, 200 geneigt. Sie weisen voneinander weg und in einem Neigungswinkel α schräg nach unten, so dass die inneren Enden 100i, 200i einen größeren Abstand zu einer Skioberfläche aufweisen als die äußeren Enden 100a, 200a. Der Neigungswinkel α kann beispielsweise kleiner 15° sein.

Die erste Führungsbahn 100 und die zweite Führungsbahn 200 weisen identische Formen und Abmessungen auf. Eine vertikale Spiegelebene SE in Längsrichtung X, die eine Mittellängsachse des Fersenhalters 1 umfassen kann, ist in der Figur 11 angegeben.

Das erste Halteelement 4 und das zweite Halteelement 5 sind in einem Führungseingrifft in der jeweiligen Führungsbahn 100, 200 in einer äußeren Endposition gezeigt, in welche die Halteelemente 4, 5 beim Einstieg mit dem Skischuh in den Fersenhalter und bei der Vertikalauslösung bewegt werden.

Die Figur 12 zeigt eine zweite Ausführung der ersten und zweiten Führungsbahn 100, 200 mit einer geraden Erstreckung. Die Details der zweiten Ausführung werden anhand der zweiten Führungsbahn 200 erläutert. Das zur zweiten Führungsbahn 200 Gesagte gilt entsprechend für die erste Führungsbahn 100.

Die Führungsbahn 200 umfasst einen inneren geraden Führungsbahnabschnitt 202 und einen äußeren geraden Führungsbahnabschnitt 201. Der innerer gerade Führungsbahnabschnitt 202 weist einen anderen Neigungswinkel auf als der äußere gerade Führungsbahnabschnitt 201. Der innere gerade Führungsbahnabschnitt 202 und der äußere gerade Führungsbahnabschnitt 201 gehen geradlinig ineinander über, so dass es keinen definierten Übergangsbereich gibt, der beispielsweise gerundet ist. Der Übergang ist die Schnittlinie zweier Geraden mit den unterschiedlichen Neigungswinkeln.

Die Führungsbahn 200 umfasst ein inneres Ende 200i, das von dem zweiten Führungsbahnabschnitt 202 gebildet wird, und ein äußeres Ende 200a, das der erste Führungsbahnabschnitt 201 bildet.

Der innere gerade Führungsbahnabschnitt 202 verläuft im Wesentlichen horizontal, das heißt zum Beispiel parallel zu einer Skioberfläche, wenn der Fersenhalter 1 auf dem Ski montiert ist. Der innere gerade Führungsabschnitt 201 kann einen positiven oder negativen Neigungswinkel von beispielsweise kleiner 4° haben.

Der äußere gerade Führungsbahnabschnitt 201 kann einen Neigungswinkel haben, der identisch mit dem Neigungswinkel α in der Figur 11 ist, oder einen größeren oder kleineren Neigungswinkel.

Das erste Halteelement 4 und das zweite Halteelement 5 sind in einem Führungseingriff in der jeweiligen Führungsbahn 100, 200 in einer inneren Endposition gezeigt, welche die Halteelemente 4, 5 einnehmen, wenn der Skischuh zum Beispiel für eine Abfahrt im Fersenhalter gehalten wird, oder die Skibindung im Aufstiegsmodus benutzt wird, d.h. die Skischuhferse nicht im Fersenhalter 1 gehalten ist .

Die Figur 13 zeigt ohne das Fersenhaltergehäuse 3 die Halteelemente 4, 5, die Stellstruktur 8 mit den Widerlagerelementen 12, 13, die Stützeinrichtungen 6, 7, die mit den Lagerabschnitten 43, 53 der Halteelemente 4, 5 verbunden sind, und die Vorspannvorrichtung 10, die die Halteelemente 4, 5 über die Stützeinrichtungen 6, 7 in eine Ruheposition vorspannt, die sie bei einer Abfahrt im Halteingriff mit dem Schuh, oder wenn kein Schuh im Fersenhalter gehalten wird, einnehmen. Eingezeichnet sind ferner die geneigte erste Ebenen E1 und die geneigte zweite Ebene E2, entlang der sich die Haltelemente 4, 5 bewegen, wenn der Nutzer mit einem Skischuh in den Fersenhalter 1 der Skibindung einsteigt oder der Fersenhalter 1 vertikal auslöst, beispielsweise bei einem Sturz.

In Bezug auf die in Figur 10 genannte Spiegelebene SE kann der Neigungswinkel β der ersten geneigten Ebene E1 bzw. der zweiten geneigten Ebene E2 zwischen 95° und 110° oder 130° liegen. Diese Neigungswinkelwerte sind nicht festgeschrieben, davon abweichende Neigungswinkel sind vom Umfang der Erfindung umfasst, wenn dadurch die Lehre der Erfindung ausführbar bleibt.

Die Figur 14 zeigt die Haltelemente 4, 5 der Figur 3 in der Position, in die sie beim Einstieg in den Fersenhalter mit einem Skischuh oder bei einer Vertikalauslösung des Fersenhalters 1 bewegt werden. Die Vorspanneinrichtung 10 ist komprimiert, die Eingriffsabschnitte 41, 51 der Halteelemente 4, 5 haben sich entlang der Führungsbahnen 100, 200 der Figur 11 bzw. der ersten geneigten Ebene E1 und der zweiten geneigten Ebene E2 nach außen und unten bewegt. Gleichzeitig wurden die Stützeinrichtungen 6, 7 aufeinander zu
nach innen und relativ zur Stellstruktur auf der entsprechenden geneigten Ebene E1, E2 nach oben bewegt. Die Bewegungen der Halteelemente 4, 5 sind geradlinige Bewegungen entlang der jeweiligen geneigten Ebene E1, E2. Zusätzlich zu dieser linearen Bewegung können die Haltelemente 4, 5 beim Verschieben aus der in der Figur 13 gezeigten Position in die in der Figur 14 gezeigten Position um ihre jeweilige Rotationsachse drehen.

Die Figur 15 zeigt skizzenhaft den Einstieg mit einem Skischuh in den Fersenhalter 1, wobei der Pfeil die Einstiegsrichtung und die gerichtete Kraft beim Einstieg andeutet. Pos. 300 stellt dabei ein am Skischuh angebrachtes Insert dar, welches im Abfahrtsmodus mit den Haltelementen 4, 5 in Kontakt ist. Vom Fersenhalter 1 ist nur das Haltelement 4 und die Laufbahn 100 mit dem ersten Laufbahnabschnitt 101 und dem zweiten Laufbahnabschnitt 102 dargestellt. Das Haltelement 4 wird beim Einstieg mit dem Insert 300 in den Fersenhalter 1 zunächst entlang einer Ebene E3, E4 nach außen und anschließend entlang der Ebene E1, E2 schräg nach unten geführt. Gleiches gilt bei einer Vertikalauslösung des Fersenhalters 1.

Figur 16 zeigt skizzenhaft die Kräfteverhältnisse am Skischuh, respektive dem Insert 300, des erfindungsgemäßen Fersenhalters 1, bei einem Einstieg in den Fersenhalter 1 (Figur 16 b) bzw. bei einem Auslösen des Skischuhs bzw. des Inserts 300 aus dem Fersenhalter 1 (Figur 16 d). Die Führungsbahnen der Halteelemente 4, 5 verlaufen dabei unter einem Neigungswinkel α von ca. 10°. Gegenübergestellt ist ein konventioneller Fersenhalter einer Skibindung, dessen Halteelemente 4", 5" auf horizontal ausgerichteten Führungsbahnen verlaufen, d.h. die Führungsbahnen sind parallel zu einer (nicht gezeigten) Skioberfläche ausgerichtet. Figur 16 a) zeigt dabei die wirkenden Kräfte beim Einstieg in den Fersenhalter und Figur 16 c) die wirkenden Kräfte beim Auslösen des Fersenhalters. Hierbei beschreibt die Kraft F_{PIN} die im Eingriffsabschnitt 41, 51 wirkende Kraft, die notwendig ist, um die Halteelemente 4, 5, 4", 5" aus ihrer Ruheposition zu bewegen. Die Auslösekraft F_{A} bzw. F_{A}" beschreibt die Kraft, die die vertikale Bewegung des Inserts 300 in Richtung weg von der Skioberfläche, z.B. bei einer Vertikalauslösung, bewirkt. Die Einstiegskraft F_{E} bzw. F_{E}" beschreibt die Kraft, die die vertikale Bewegung des Inserts 300 in Richtung zur Skioberfläche, z.B. bei einem Einstieg in die Skibindung, bewirkt. Die Kraft F_{N} beschreibt die Normalkraft, die an einem Kontaktpunkt zwischen Insert 300 und Halteelement 4, 5, 4", 5" beim Einstieg bzw. Auslösen wirkt. Die Normalkraft F_{N} teilt sich vektoriell in einen ersten Kraftanteil F₁ und einen zweiten Kraftanteil F₂ auf. Der erste Kraftanteil F₁ wirkt in Richtung der durch die Führungsbahnen 100, 200 der Halteelemente vorgegebenen Bewegungsrichtung der Halteelemente 4, 5, 4", 5" und wirkt damit entgegengesetzt zur Vorspannkraft F_{PIN}. Der zweite Kraftanteil F₂ wirkt senkrecht zu F₁ und bewirkt somit keine Bewegung der Halteelemente 4, 5, 4", 5".

Die Schrägstellung der Führungsbahnen 100, 200 des erfindungsgemäßen Fersenhalters 1 um den Neigungswinkel α (Figur 16 b) bewirkt eine geringere erforderliche Einstiegskraft F_{E} im Vergleich zur Einstiegskraft F_{E}" bei konventionellem Fersenhalter mit horizontal ausgerichteten Führungsbahnen (Figur 16 a), da der erste Kraftanteil F₁ in der Ausführung nach Fig. 16 b) größer ist. Umgekehrt ist in der Ausführung nach Fig. 16 d) eine höhere Auslösekraft F_{A} im Vergleich zur Auslösekraft F_{A}" nach der Ausführung Fig. 16 c) nötig, da der erste Kraftanteil F₁ in der Ausführung nach Fig. 16 d) kleiner ist. Dadurch verringert sich insgesamt bei dem erfindungsgemäßen Fersenhalter das Verhältnis von Einstiegskraft F_{E} zu Auslösekraft F_{A} zugunsten eines kraftreduzierten Einstiegs in die Skibindung.

### Bezugszeichenliste

- 1: Fersenhalter
- 2: Basis

- 3: Fersenhaltergehäuse
- 31: Frontwand
- 32: Fersenhaltergehäuseteil
- 33: Fersenhaltergehäuseteil
- 38: Durchgangsöffnung
- 39: Durchgangsöffnung
- 4: Halteelement
- 4': Halteelement
- 4": Halteelement
- 41: Eingriffsabschnitt
- 42: Koppelabschnitt
- 43: Lagerabschnitt
- 5: Halteelement
- 5': Halteelement
- 5": Halteelement
- 51: Eingriffsabschnitt
- 52: Koppelabschnitt
- 53: Lagerabschnitt
- 6: Stützeinrichtung
- 6': Stützeinrichtung
- 7: Stützeinrichtung
- 7': Stützeinrichtung
- 8: Stellstruktur
- 84: Seitenwange
- 85: Seitenwange
- 83: Querstrebe
- 8': Stellstruktur
- 81': Führung
- 82': Führung
- 9: Einstellorgan
- 9a: Schraube
- 9b: Mutter
- 10: Vorspanneinrichtung
- 10a': Kraftübertragungselement
- 11: Hohlraum
- 12: Widerlagerelement
- 13: Widerlagerelement
- 14: Kulisse
- 15: Kugel
- 16: Federelement
- 17': hakenförmiges Ende
- 18: Kappe
- 19: Drehlager
- 20: Mechanik
- 20': Mechanik
- 100: Führungsbahn
- 100a: äußeres Ende der Führungsbahn
- 100i: inneres Ende der Führungsbahn
- 101: Führungsbahnabschnitt
- 102: Führungsbahnabschnitt
- 200: Führungsbahn
- 200a: äußeres Ende der Führungsbahn
- 200i: inneres Ende der Führungsbahn
- 201: Führungsbahnabschnitt
- 202: Führungsbahnabschnitt
- 300: Insert
- B₄: Schwenkachse
- B₅: Schwenkachse
- R: Drehachse
- F: Vorspannkraft
- E1: Ebene
- E2: Ebene
- E3: Ebene
- E4: Ebene
- H₁: Hebelarm
- H₁:H₂: Längenverhältnis von Hebelarm H₁ zu Hebelarm H₂
- H₂: Hebelarm
- L₁: Länge
- L₂: Länge
- SE: Spiegelebene
- W: Winkel
- X: Längsrichtung
- Y: Querrichtung
- Z: Querrichtung
- α: Neigungswinkel
- β: Neigungswinkel

- A1: Arm
- A2: Arm
- B: Skibremse
- H: Freigabehebel
- P: Pedal
- S: Schiene

- F_{A}: Auslösekraft
- F_{A}": Auslösekraft
- F_{E}: Einstiegskraft
- F_{E}": Einstiegskraft
- F_{N}: Normalkraft
- F₁: erster Kraftanteil
- F₂: zweiter Kraftanteil
- F_{PIN}: Vorspannkraft Halteelement

## Patentansprüche

1. Skibindung mit einem Zehenhalter, der in einer Draufsicht auf die Skibindung quer zu einer Längsrichtung (X) der Skibindung eine Schwenkachse für einen vom Zehenhalter gehaltenen Skischuh definiert, und einem Fersenhalter, der Fersenhalter (1) umfassend:
1.1 eine Basis (2),
1.2 ein von der Basis (2) aufragendes Fersenhaltergehäuse (3),
1.3 ein erstes Halteelement (4) und ein zweites Halteelement (5), die jeweils einen Eingriffsabschnitt (41, 51) für einen Halteeingriff mit einer Skischuhferse und einen Lagerabschnitt (43, 53) aufweisen,
1.4 eine Stützeinrichtung (6, 7), welche die Halteelemente (4; 5) im Bereich des jeweiligen Lagerabschnitts (43, 53) aufnimmt,
1.5 eine Vorspanneinrichtung (10), gegen deren Vorspannkraft (F) die Haltelemente (4, 5) aus dem Halteeingriff bewegbar sind,
1.6 eine erste Führungsbahn (100), die in der Draufsicht quer zur Längsrichtung (X) erstreckt ist und das erste Halteelement (4) in einem Führungseingriff quer zur Längsrichtung (X) führt,
1.7 und eine zweite Führungsbahn (200), die in der Draufsicht quer zur Längsrichtung (X) erstreckt ist und das zweite Halteelement (5) in einem Führungseingriff quer zur Längsrichtung (X) führt,
1.8 wobei die Führungsbahnen (100, 200) über ihre im Führungseingriff befindliche Erstreckung jeweils gerade oder aus geraden Führungsabschnitten (101, 102; 201, 202) zusammengesetzt sind und
1.9 jeweils zumindest abschnittsweise quer zur Längsrichtung (X) zu den Seiten voneinander weg schräg nach unten weisen,
**dadurch gekennzeichnet, dass**
1.10 das erste Halteelement (4) und das zweite Halteelement (5) sich bei einem Einstieg in den Fersenhalter (1) und bei einer Vertikalauslösung des Fersenhalters (1) entlang der Führungsbahnen (100, 200) bewegen.

2. Skibindung nach Anspruch 1, wobei die Führungsbahnen (100, 200) jeweils einen quer zur Längsrichtung (X) geraden inneren Führungsbahnabschnitt (101; 201) und wenigstens einen quer zur Längsrichtung (X) geraden äußeren Führungsbahnabschnitt (102; 202) umfassen, wobei die geraden Führungsabschnitte (101, 102; 201, 202) der jeweiligen Führungsbahn (100, 200) in einem Winkel (W), bevorzugt einem stumpfen Winkel (W) ineinander übergehen.

3. Skibindung nach einem der vorhergehenden Ansprüche, wobei der Führungseingriff für das erste Halteelement (4) und der Führungseingriff für das zweite Halteelement (5) in einer dem Zehenhalter zugewandten vorderen Gehäusewand (31) des Fersenhaltergehäuses (3) gebildet sind.

4. Skibindung nach einem der vorhergehenden Ansprüche, wobei beim Lösen des Halteeingriffs sich das erste Halteelement (4) entlang der ersten Führungsbahn (100) in einer ersten geneigten Ebene (E1) und das zweite Halteelement (5) entlang der zweiten Führungsbahn (200) in einer zweiten geneigten Ebene (E2) bewegt.

5. Skibindung nach einem der Ansprüche 1 bis 3, wobei beim Lösen des Haltegriffs sich das erste Haltelement (4) entlang der ersten Führungsbahn (100) in einer dritten Ebene (E3) und in einer ersten geneigten Ebene (E1) und das zweite Halteelement (5) entlang der zweiten Führungsbahn (200) in einer vierten Ebene (E4) und in einer zweiten geneigten Ebene (E2) bewegt.

6. Skibindung nach einem der zwei vorhergehenden Ansprüche, wobei die erste geneigte Ebene (E1) und die zweite geneigte Ebene (E2) zu einer horizontalen Aufstandsfläche für den Fersenhalter (1) einen Neigungswinkel (α) von 4° bis 16°, bevorzugt von 8° bis 13°, und besonders bevorzugt von 10°±2° hat.

7. Skibindung nach einem der zwei vorhergehenden Ansprüche, wobei die dritte Ebene (E3) und die vierte Ebene (E4) horizontale Ebenen sind oder zu der Aufstandsfläche für den Fersenhalter (1) einen positiven oder negativen Neigungswinkel <4° haben.

8. Skibindung nach einem der vorhergehenden Ansprüche, wobei der Fersenhalter eine Stellstruktur (8) umfasst, die mit dem ersten Halteelement (4) in einem Koppelabschnitt (42) und dem zweiten Halteelement (5) in einem Koppelabschnitt (52) koppelt, wobei die Koppelabschnitte (42, 52) an dem jeweiligen Halteelement (4, 5) zwischen dem Eingriffsabschnitt (41, 51) und dem jeweiligen Lagerabschnitt (43, 53) gebildet sind, und wobei die Stellstruktur (8) in Längsrichtung (X) entlang der Koppelabschnitte (42, 52) verschiebbar ist.

9. Skibindung nach dem vorhergehenden Anspruch, wobei die Position der Stellstruktur (8) zu den Halteelementen (4, 5) Schwenkachsen (B₄, B₅) definiert, um die die Halteelemente (4, 5) beim Lösen des Haltegriffs schwenken.

10. Skibindung nach Anspruch 9 und mindestens einem der Ansprüche 4-7, wobei sich das erste Halteelement (4) und das zweite Halteelement (5) in Längsrichtung vor der jeweiligen Schwenkachse (B₄, B₅) beim Lösen das Haltegriffs oder der Vertikalauslösung auf der ersten geneigten Ebene (E1) bzw. der zweiten geneigten Ebene (E2) nach unten auf den Ski zu und in Längsrichtung hinter der jeweiligen (B₄, B₅) in die Gegenrichtung bewegen.

11. Skibindung nach einem der zwei vorhergehenden Ansprüche, wobei
die Stellstruktur (8) eine Traverse aufweist und
sich in der Draufsicht über oder unter den Halteelementen (4, 5) quer zur Längsrichtung (X) und vorzugsweise seitlich über die Halteelemente (4, 5) hinaus erstreckt.

12. Skibindung nach einem der zwei vorhergehenden Ansprüche, wobei die Vorspannkraft (F) der Vorspanneinrichtung (10) im jeweiligen Lagerabschnitt (43, 53) quer zur Längsrichtung (X) in Horizontal- oder Vertikalrichtung (Y) wirkt.

13. Skibindung nach einem der vorhergehenden Ansprüche, wobei die Stützeinrichtung (6, 7) ein quer zur Längsrichtung (x) bewegliches erstes Stützelement (6) und ein quer zur Längsrichtung (x) bewegliches zweites Stützelement (7) umfasst und wobei das erste Stützelement (6) das erste Halteelement (4) in Längsrichtung (X) stützt und das zweite Stützelement (7) das zweite Halteelement (5) in Längsrichtung (X) stützt.

14. Skibindung nach mindestens Anspruch 9, wobei
- die Vorspannkraft (F) der Vorspanneinrichtung (10) im jeweiligen Lagerabschnitt (43, 53) in einer Krafteinleitstelle wirkt,
- die Länge (L₁) eines vorderen Hebelarms (H₁) des jeweiligen Halteelements (4, 5) von der zugehörigen Schwenkachse (B₄, B₅) bis zu einem freien vorderen Ende des jeweiligen Halteelements (4, 5) und die Länge (L₂) eines hinteren Hebelarms (H₂) des jeweiligen Halteelements (4, 5) von der zugehörigen Schwenkachse (B₄, B₅) bis zur Krafteinleitungsstelle des jeweiligen Halteelements (4, 5) gemessen wird,
- die jeweilige Schwenkachse (B₄, B₅) in Längsrichtung des zugehörigen Halteelements (4, 5) so weit hin und her verstellbar ist, dass das Verhältnis H₁:H₂ einer Länge (L₁) des vorderen Hebelarms (H₁) zu einer Länge (L₂) des hinteren Hebelarms (H₂) von einem kleinsten Wert (0,5:1) auf einen größten Wert (5:1) vergrößert werden kann.

15. Skibindung nach mindestens Anspruch 8, wobei der Fersenhalter (1) ein Einstellorgan (9) umfasst, das mit der Stellstruktur (8) so gekoppelt ist, dass eine Verstellung des Einstellorgans (9) die Verstellung der Stellstruktur (8) bewirkt und die Stellstruktur (8) in jeder Stellposition festlegt.

## Claims

1. A ski binding comprising a toe retainer which defines a pivot axis for a ski boot held by the toe retainer, transversely to a longitudinal direction (X) of the ski binding in a plan view onto the ski binding, and a heel retainer, the heel retainer (1) comprising:
1.1 a base (2);
1.2 a heel retainer housing (3) which protrudes upwards from the base (2);
1.3 a first holding element (4) and a second holding element (5), each comprising an engaging portion (41, 51), for a holding engagement with a ski boot heel, and a bearing portion (43, 53);
1.4 a support device (6, 7) which receives the holding elements (4; 5) in the region of the respective bearing portion (43, 53);
1.5 a biasing device (10), against the biasing force (F) of which the holding elements (4, 5) can be moved out of the holding engagement;
1.6 a first guide rail (100) which extends transversely to the longitudinal direction (X) in the plan view and guides the first holding element (4) transversely to the longitudinal direction (X) in a guiding engagement;
1.7 and a second guide rail (200) which extends transversely to the longitudinal direction (X) in the plan view and guides the second holding element (5) transversely to the longitudinal direction (X) in a guiding engagement,
1.8 wherein the guide rails (100, 200) are each linear or composed of linear guide portions (101, 102; 201, 202) over their extent which is in the guiding engagement and
1.9 each point obliquely downwards, at least in portions, away from each other to the sides and transversely to the longitudinal direction (X),
**characterised in that**
1.10 the first holding element (4) and the second holding element (5) move along the guide rails (100, 200) when a user steps into the heel retainer (1) and when the heel retainer (1) is released vertically.

2. The ski binding according to claim 1, wherein the guide rails (100, 200) each comprise an inner guide rail portion (101; 201) which is linear transversely to the longitudinal direction (X) and at least one outer guide rail portion (102; 202) which is linear transversely to the longitudinal direction (X), wherein the linear guide portions (101, 102; 201, 202) of the respective guide rail (100, 200) transition into each other at an angle (W), preferably an obtuse angle (W).

3. The ski binding according to any one of the preceding claims, wherein the guiding engagement for the first holding element (4) and the guiding engagement for the second holding element (5) are formed in a front housing wall (31) of the heel retainer housing (3) which faces the toe retainer.

4. The ski binding according to any one of the preceding claims, wherein when the holding engagement is released, the first holding element (4) moves along the first guide rail (100) in a first inclined plane (E1) and the second holding element (5) moves along the second guide rail (200) in a second inclined plane (E2).

5. The ski binding according to any one of claims 1 to 3, wherein when the holding engagement is released, the first holding element (4) moves along the first guide rail (100) in a third plane (E3) and in the first inclined plane (E1) and the second holding element (5) moves along the second guide rail (200) in a fourth plane (E4) and in the second inclined plane (E2).

6. The ski binding according to any one of the preceding two claims, wherein the first inclined plane (E1) and the second inclined plane (E2) have an angle of inclination (α) of 4° to 16°, preferably 8° to 13° and particularly preferably 10° ± 2° with respect to a horizontal contact area for the heel retainer (1).

7. The ski binding according to any one of the preceding two claims, wherein the third plane (E3) and the fourth plane (E4) are horizontal planes or have a positive or negative angle of inclination of < 4° with respect to the contact area for the heel retainer (1).

8. The ski binding according to any one of the preceding claims, wherein the heel retainer (1) comprises a setting structure (8) which couples to the first holding element (4) in a coupling portion (42) and to the second holding element (5) in a coupling portion (52), wherein the coupling portions (42, 52) are formed on the respective holding element (4, 5) between the engaging portion (41, 51) and the respective bearing portion (43, 53), and wherein the setting structure (8) can be shifted in the longitudinal direction (X) along the coupling portions (42, 52).

9. The ski binding according to the preceding claim, wherein the position of the setting structure (8) with respect to the holding elements (4, 5) defines pivot axes (B₄, B₅) about which the holding elements (4, 5) pivot when the holding engagement is released.

10. The ski binding according to claim 9 and at least one of claims 4 to 7, wherein when the holding engagement is released or in a vertical release, the first holding element (4) and the second holding element (5) move downwards on the first inclined plane (E1) or second inclined plane (E2) towards the ski in the longitudinal direction in front of the respective pivot axis (B₄, B₅) and in the opposite direction behind the respective pivot axis (B₄, B₅).

11. The ski binding according to any one of the preceding two claims, wherein the setting structure (8) comprises a crossbar and extends above or below the holding elements (4, 5), transversely to the longitudinal direction (X) in the plan view and preferably laterally beyond the holding elements (4, 5).

12. The ski binding according to any one of the preceding two claims, wherein the biasing force (F) of the biasing device (10) acts transversely to the longitudinal direction (X) in the horizontal (Y) or vertical direction (Z) in the respective bearing portion (43, 53).

13. The ski binding according to any one of the preceding claims, wherein the support device (6, 7) comprises a first support element (6) which can be moved transversely to the longitudinal direction (X) and a second support element (7) which can be moved transversely to the longitudinal direction (X), and wherein the first support element (6) supports the first holding element (4) in the longitudinal direction (X) and the second support element (7) supports the second holding element (5) in the longitudinal direction (X).

14. The ski binding according to at least claim 9, wherein:
- the biasing force (F) of the biasing device (10) acts at a force introducing point in the respective bearing portion (43, 53);
- the length (L₁) of a front lever arm (H₁) of the respective holding element (4, 5) is measured from the associated pivot axis (B₄, B₅) up to a free front end of the respective holding element (4, 5), and the length (L₂) of a rear lever arm (H₂) of the respective holding element (4, 5) is measured from the associated pivot axis (B₄, B₅) up to the force introducing point of the respective holding element (4, 5);
- the respective pivot axis (B₄, B₅) can be adjusted back and forth in the longitudinal direction of the associated holding element (4, 5) far enough that the ratio H₁ : H₂ of a length (L₁) of the front lever arm (H₁) to a length (L₂) of the rear lever arm (H₂) can be increased from a minimum value (0.5 : 1) to a maximum value (5 : 1).

15. The ski binding according to at least claim 8, wherein the heel retainer (1) comprises a setting member (9) which is coupled to the setting structure (8) such that adjusting the setting member (9) adjusts the setting structure (8) and fixes the setting structure (8) in each setting position.

## Revendications

1. Fixation de ski comprenant une butée avant définissant transversalement à une direction longitudinale (X) de la fixation de ski en vue de dessus de la fixation de ski un axe de pivotement pour une chaussure de ski maintenue par la butée avant, et une talonnière, la talonnière (1) comprenant :
1.1 une base (2) ;
1.2 un boîtier de talonnière (3) faisant saillie vers le haut de la base (2) ;
1.3 un premier élément de maintien (4) et un second élément de maintien (5), comportant respectivement une partie d'engagement (41, 51) pour un engagement de maintien avec un talon de chaussure de ski et une partie de palier (43, 53) ;
1.4 un dispositif de support (6, 7) recevant les éléments de maintien (4 ; 5) dans la zone de la partie de palier respective (43, 53) ;
1.5 un dispositif de précontrainte (10), contre la force de précontrainte (F) duquel les éléments de maintien (4, 5) sont mobiles hors de l'engagement de maintien ;
1.6 une première glissière (100) s'étendant transversalement à la direction longitudinale (X) en vue de dessus et guidant le premier élément de maintien (4) dans un engagement de guidage transversalement à la direction longitudinale (X) ;
1.7 et une seconde glissière (200) s'étendant transversalement à la direction longitudinale (X) en vue de dessus et guidant le second élément de maintien (5) dans un engagement de guidage transversalement à la direction longitudinale (X),
1.8 les glissières (100, 200) étant respectivement droites ou composées de parties de glissière droites (101, 102 ; 201, 202) sur leur étendue située en engagement de guidage et
1.9 pointant respectivement en oblique vers le bas en s'éloignant latéralement l'une de l'autre transversalement à la direction longitudinale (X), au moins dans des sections,
**caractérisée en ce que**
1.10 le premier élément de maintien (4) et le second élément de maintien (5) se déplacent le long des glissières (100, 200) lors de l'entrée dans la talonnière (1) et lors d'un déclenchement vertical de la talonnière (1).

2. Fixation de ski selon la revendication 1, dans laquelle les glissières (100, 200) comprennent respectivement une partie de glissière intérieure (101 ; 201) qui est droite transversalement à la direction longitudinale (X) et au moins une partie de glissière extérieure (102 ; 202) qui est droite transversalement à la direction longitudinale (X), les parties de glissière droites (101, 102 ; 201, 202) de la glissière respective (100, 200) se fondant à un angle (W), de préférence un angle obtus (W).

3. Fixation de ski selon l'une quelconque des revendications précédentes, dans laquelle l'engagement de guidage pour le premier élément de maintien (4) et l'engagement de guidage pour le second élément de maintien (5) sont formés dans une paroi de boîtier avant (31) du boîtier de talonnière (3) faisant face à la butée avant.

4. Fixation de ski selon l'une quelconque des revendications précédentes, dans laquelle lors du déclenchement de l'engagement de maintien, le premier élément de maintien (4) se déplace le long de la première glissière (100) dans un premier plan incliné (E1) et le second élément de maintien (5) se déplace le long de la seconde glissière (200) dans un deuxième plan incliné (E2).

5. Fixation de ski selon l'une quelconque des revendications 1 à 3, dans laquelle lors du déclenchement de l'engagement de maintien, le premier élément de maintien (4) se déplace le long de la première glissière (100) dans un troisième plan (E3) et dans le premier plan incliné (E1) et le second élément de maintien (5) se déplace le long de la seconde glissière (200) dans un quatrième plan (E4) et dans le deuxième plan incliné (E2).

6. Fixation de ski selon l'une quelconque des deux revendications précédentes, dans laquelle le premier plan incliné (E1) et le deuxième plan incliné (E2) présentent un angle d'inclinaison (α) de 4° à 16°, de préférence de 8° à 13° et de manière particulièrement préférée de 10° ± 2° par rapport à une surface d'appui horizontale pour la talonnière (1).

7. Fixation de ski selon l'une quelconque des deux revendications précédentes, dans laquelle le troisième plan (E3) et le quatrième plan (E4) sont des plans horizontaux ou présentent un angle d'inclinaison positif ou négatif de < 4° par rapport à la surface d'appui pour la talonnière (1).

8. Fixation de ski selon l'une quelconque des revendications précédentes, dans laquelle la talonnière (1) comprend une structure de réglage (8) se couplant au premier élément de maintien (4) dans une partie de couplage (42) et au second élément de maintien (5) dans une partie de couplage (52), les parties de couplage (42, 52) étant formées sur l'élément de maintien respectif (4, 5) entre la partie d'engagement (41, 51) et la partie de palier respective (43, 53), la structure de réglage (8) étant déplaçable en direction longitudinale (X) le long des parties de couplage (42, 52).

9. Fixation de ski selon la revendication précédente, dans laquelle la position de la structure de réglage (8) par rapport aux éléments de maintien (4, 5) définit des axes de pivotement (B₄, B₅) autour desquels les éléments de maintien (4, 5) pivotent lors du déclenchement de l'engagement de maintien.

10. Fixation de ski selon la revendication 9 et au moins l'une des revendications 4 à 7, dans laquelle lors du déclenchement de l'engagement de maintien ou lors du déclenchement vertical, le premier élément de maintien (4) et le second élément de maintien (5) se déplacent vers le bas en direction du ski sur le premier plan incliné (E1) ou le deuxième plan incliné (E2), en direction longitudinale devant l'axe de pivotement respectif (B₄, B₅) et en direction opposée derrière l'axe de pivotement respectif (B₄, B₅).

11. Fixation de ski selon l'une quelconque des deux revendications précédentes, dans laquelle la structure de réglage (8) comporte une traverse et s'étend au-dessus ou au-dessous des éléments de maintien (4, 5), transversalement à la direction longitudinale (X) en vue de dessus, de préférence latéralement au-delà des éléments de maintien (4, 5).

12. Fixation de ski selon l'une quelconque des deux revendications précédentes, dans laquelle la force de précontrainte (F) du dispositif de précontrainte (10) agit transversalement à la direction longitudinale (X) en direction horizontale (Y) ou en direction verticale (Z) dans la partie de palier respective (43, 53).

13. Fixation de ski selon l'une quelconque des revendications précédentes, dans laquelle le dispositif de support (6, 7) comprend un premier élément de support (6) mobile transversalement à la direction longitudinale (X) et un second élément de support (7) mobile transversalement à la direction longitudinale (X), le premier élément de support (6) supportant le premier élément de maintien (4) en direction longitudinale (X) et le second élément de support (7) supportant le second élément de maintien (5) en direction longitudinale (X).

14. Fixation de ski selon au moins la revendication 9, dans laquelle :
- la force de précontrainte (F) du dispositif de précontrainte (10) agit à un point d'introduction de force dans la partie de palier respective (43, 53) ;
- la longueur (L₁) d'un bras de levier avant (H₁) de l'élément de maintien respectif (4, 5) est mesurée depuis l'axe de pivotement correspondant (B₄, B₅) jusqu'à une extrémité avant libre de l'élément de maintien respectif (4, 5) et la longueur (L₂) d'un bras de levier arrière (H₂) de l'élément de maintien respectif (4, 5) est mesurée depuis l'axe de pivotement correspondant (B₄, B₅) jusqu'au point d'introduction de force de l'élément de maintien respectif (4, 5) ;
- l'axe de pivotement respectif (B₄, B₅) est réglable en va-et-vient en direction longitudinale de l'élément de maintien correspondant (4, 5) dans la mesure où le rapport H₁ : H₂ d'une longueur (L₁) du bras de levier avant (H₁) à une longueur (L₂) du bras de levier arrière (H₂) peut être augmenté d'une valeur la plus petite (0,5 : 1) à une valeur la plus grande (5 : 1).

15. Fixation de ski selon au moins la revendication 8, dans laquelle la talonnière (1) comprend un élément de réglage (9) couplé à la structure de réglage (8) de sorte qu'un déplacement de l'élément de réglage (9) effectue le déplacement de la structure de réglage (8) et fixe la structure de réglage (8) dans chaque position de réglage.
